# EUROPÄISCHE PATENTSCHRIFT

(11) **EP 0 913 486 B1**
(45) Veröffentlichungstag und Bekanntmachung des Hinweises auf die Patenterteilung: **16.01.2002**
(21) Anmeldenummer: 98890321.7
(22) Anmeldetag: 03.11.1998
(51) Int. Cl.: C21B 3/08

(54) **Verfahren zum Granulieren und Zerkleinern von schmelzflüssigem Material sowie Vorrichtung zur Durchführung dieses Verfahrens**
Process and device for granulating and crushing molten materials
Procédé et dispositif de granulation et de broyage de matériaux en fusion

(30) Priorität: 03.11.1997 AT 68497 U
(43) Veröffentlichungstag der Anmeldung: 06.05.1999
(73) Patentinhaber: Holcim Ltd., 8645 Jona (CH)
(72) Erfinder: Edlinger, Alfred Dipl.Ing., 5400 Baden (CH)
(74) Vertreter: Haffner, Thomas M.

(56) Entgegenhaltungen:
- BE-A- 511 261
- DE-A- 2 444 197
- DE-B- 1 184 689
- PATENT ABSTRACTS OF JAPAN vol. 001, no. 064 (C-017), 22. Juni 1977 & JP 52 027096 A (ISHIKAWAJIMA HARIMA HEAVY IND CO LTD), 1. März 1977
- PATENT ABSTRACTS OF JAPAN vol. 18, no. 485 (C-1248), 9. September 1994 & JP 06 158124 A (NIPPON STEEL), 7. Juni 1994

## Beschreibung

Die Erfindung bezieht sich auf ein Verfahren zum Granulieren und Zerkleinern von schmelzflüssigem Material, wie z.B. Hochofenschlacken, bei welchem die Schmelze in Wasser eingetragen wird und das erstarrte Granulat ausgetragen wird sowie auf eine Vorrichtung zur Durchführung dieses Verfahrens.

Ein Verfahren zum Granulieren und Zerkleinern von schmelzflüssigem Material ist beispielsweise in der AT-B-400 140 beschrieben. Bei dieser bekannten Verfahrensweise wurde Schmelze in eine Mischkammer unter Druck eingebracht, wobei in die Mischkammer Druckwasser, Dampf oder Wasser/Dampfgemische eingedüst wurden. Bedingt durch die rasche Expansion wurde bei dieser bekannten Verfahrensweise ein Druck aufgebaut, der über einen Diffusor zum Ausstoß der erstarrten Partikel führt, wobei die kinetische Energie der Teilchen zur Zerkleinerung genutzt wurde. Zu diesem Zweck wurden im Anschluß an den Diffusor Prallplatten angeordnet oder aber der Austrittsstrahl des Diffusors gegen den Austrittsstrahl eines weiteren Diffusors gerichtet.

Für das Granulieren von schmelzflüssigem Material sind neben dem Wassergranulieren auch bereits Verfahren vorgeschlagen worden, bei welchen die Schlacken auf eine geringe Schlackenhöhe bzw. -dicke aufgebreitet wurden und mit Luft bzw. Preßluft gekühlt wurde. Allen bekannten Verfahren ist gemeinsam, daß Granulate mit Korngrößen von etwa 2 bis 6 mm erzielbar waren, daß jedoch geringere Korngrößen nur mit überproportional großen Anlagen und hohem energetischen Aufwand erzielt werden konnten. Insbesondere ist es für die Verwendung derartiger Granulate als Zementzuschlagstoff erforderlich, wesentlich geringere maximale Korngrößen zu erzielen, wobei in diesem Falle wiederum energetisch aufwendige zusätzliche Mahlvorgänge erforderlich waren.

Bei der eingangs beschriebenen Einrichtung mit welcher gleichzeitig mit dem Granulieren unter Ausnutzung der kinetischen Energie eine Zerkleinerung erzielt werden konnte, war der Zerkleinerungsaufwand zwar weit geringer, als mit einer nachfolgenden gesonderten Mühle.

Beim Granulieren von Hochofenschlacken entstehen in der Regel nennenswerte Mengen an Schwefelwasserstoff, welche in der Folge eine entsprechend aufwendige Reinigung des Dampfes erforderlich machen. Insbesondere für die Verwendung von zerkleinertem Granulat für die nachfolgende Zementherstellung bzw. als Zementzuschlagstoff kann aber Schwefel durchaus erwünschte Wirkungen haben. Das erfindungsgemäße Verfahren zielt daher darauf ab nicht nur mit relativ kleinbauenden Aggregaten das Auslangen zu finden und unter weitestgehender energetischer Nutzung der fühlbaren Wärme und des beim Granulieren entstehenden Dampfes hohe Mahlfeinheiten zu erzielen, sondern auch darauf, eine Entgasung von Schwefelwasserstoff zu unterbinden und H₂S zu einem überwiegenden Teil im Granulat abzubinden.

Zur Lösung dieser Aufgabe besteht das erfindungsgemäße Verfahren im wesentlichen darin, daß das Wasser in einem druckfesten Reaktionsraum vorgelegt wird, daß der Reaktionsraum unter einem Dampfdruck von mehr als 2,5 bar, insbesondere mehr als 5 bar, gesetzt wird, daß das erstarrte Granulat abgeschlämmt und in eine Strahlmühle übergeführt wird und daß die Strahlmühle mit Dampf betrieben wird. Dadurch, daß das Wasser in einem druckfesten Reaktionsraum vorgelegt wird, kann ein Dampfdruck von mehr als 2,5 bar aufrecht erhalten werden, welcher dazu führt, daß eine Schwefelwasserstoffentgasung unterbleibt. Schwefelwasserstoff kann daher in Mengen von etwa 80 Gew.% im glasartig erstarrenden Granulat gebunden werden. Dadurch, daß das erstarrte Granulat abgeschlämmt und in eine Strahlmühle übergeführt wird, kann die geforderte Mahlfeinheit in der Strahlmühle erzielt werden, wobei die Strahlmühle erfindungsgemäß mit dem bei Erstarren der Schmelze gebildeten Dampf betrieben wird. Dieser noch Rest-Schwefelwasserstoff enthaltende Dampf wird im Mahlraum gleichzeitig weiter gereinigt, da weiterer Schwefelwasserstoff im Mahlraum gebunden werden kann, wobei der Großteil des Dampfes im Kreislauf geführt werden kann.

Bedingt durch die Tatsache, daß im druckfesten Reaktionsraum Wasser vorgelegt wird, wird zunächst Sattdampf gebildet, wobei der Dampfdruck im geschlossenen System lediglich von der zugeführten Wärme bzw. von der zugeführten Flüssigschlackenmenge abhängig ist. Eine nachfolgende Überhitzung, wie sie beispielsweise durch ein Abziehen des entstehenden Sattdampfes im Gegenstrom zu dem in das Wasser eingebrachten schmelzflüssigen Material, führt aufgrund der Strömungsverluste nicht zu einer Druckerhöhung. Lediglich die Dampfenthalpie wird ideal-isobar erhöht. Für die nachfolgende Mahlarbeit in der Strahlmühle kann daher die Enthalpiedifferenz zwischen Düse und Mahlraum genutzt werden, wobei in Abhängigkeit von der gewünschten Mahlfeinheit die Enthalpiedifferenz durch Überhitzung, durch Dampfverdichtung oder aber auch durch Kühlung des Mahlraumes durch Eindüsen von Wasser erhöht werden.

Mit Vorteil wird daher das erfindungsgemäße Verfahren so durchgeführt, daß der im Reaktionsraum gebildete Dampf im Gegenstrom zum flüssigen Schlackenstrahl überhitzt wird und in eine Fließbett-Gegenstrahlmühle eingedüst und entspannt wird. Das Eindüsen kann in diesem Falle gesondert vom Einbringen des Granulates in die Fließbett-Gegenstrahlmühle erfolgen, wodurch sich ein besonders geringer Verschleiß der Düsen ergibt. Aufgrund des im Mahlraum vorherrschenden wesentlich geringeren Druckes muß das Mahlgut, welches als ggf. vorgekühltes Heißgranulat vorliegt, über ein Druck-Entspannungsdosiersystem dem Mahlfließbett aufgegeben werden.

Die Mahlfeinheit kann dadurch erhöht werden, daß, wie es einer bevorzugten Durchführung des erfindungsgemäßen Verfahrens entspricht, der aus dem Reaktionsraum abgezogene Dampf vor der Strahlmühle über eine Nacherhitzung mit Zusatzbrennstoffen geführt wird.

Neben der gesonderten Aufgabe des Mahlgutes auf das Fließbett kann das erfindungsgemäße Verfahren aber auch so durchgeführt werden, daß das im Reaktionsraum gebildete Granulat über eine Druckschleuse ausgebracht und abgeschlämmt wird und in die Fließbett-Strahlmühle mit Dampf als Treibgas eingedüst wird, wobei das Schlackengranulat nach Art eines Feststoff-Injektors in das Fließbett beschleunigt eingedüst werden kann. Auf diese Weise kann der Mahlwirkungsgrad wesentlich gegenüber einem unmittelbaren Einbringen in die Wirbelschicht erhöht werden. Gleichzeitig steigt allerdings der Verschleiß in den für die Beschleunigung und das Einbringen des Granulates vorgesehenen Düsen.

Die erfindungsgemäße Vorrichtung zur Durchführung des erfindungsgemäßen Verfahrens ist so ausgebildet, daß in einem druckfest verschließbaren Behälter eine schwenkbare Pfanne für die Aufnahme der Schmelze angeordnet ist, daß an den druckfesten Behälter eine Druckwasserleitung angeschlossen ist, daß am Boden des Behälters ein Granulat-Abschlämmer angeordnet ist, welcher über eine Leitung mit einer Strahlmühle verbunden ist und daß an den druckfest verschließbaren Behälter eine Leitung für den gebildeten Dampf angeschlossen ist, welche mit Düsen der Strahlmühle verbunden ist. Mit einer derartigen Vorrichtung kann der gesamte beim Erstarren der Schmelze gebildete Dampf im Kreislauf geführt werden, wobei mit Vorteil zur Erhöhung der Enthalpiedifferenz die Ausbildung so getroffen ist, daß in die Dampfleitung ein Überhitzer und/oder Verdichter eingeschaltet ist.

Neben der bereits angedeuteten Möglichkeit der direkten Aufgabe des abgeschlämmten Granulates in das Fließbett der Fließbett-Gegenstrahlmühle kann die Ausbildung erfindungsgemäß mit Vorteil auch so getroffen werden, daß die Dampfleitung an als Feststoff-Injektoren ausgebildete Düsen für den Eintrag des abgeschlämmten Granulates in die Fließbett-Strahlmühle angeschlossen ist.

Um eine entsprechende Überhitzung des gebildeten Sattdampfes sicherzustellen, welcher aus dem Reaktionsraum abgezogen werden kann, ist die Ausbildung mit Vorteil so getroffen, daß zwischen Schlackenpfanne und dem Wasser enthaltenden Teil des Reaktionsraumes ein Schacht mit den Schlakkenstrahldurchmesser übersteigendem Querschnitt angeordnet ist. Durch die Verwendung von Dampf als Treibgas bzw. Betriebsgas der Mühle wird verhindert, daß das Feingut und der Dampf mit Luft verdünnt wird. In der Folge kann daher bei einem Ausbringen von Dampf nach einem Kondensieren des Wassers Schwefelwasserstoff in einfacher Weise zu Schwefel verbrannt werden, wodurch eine sichere Reinigung von verbleibenden Schwefelmengen gelingt.

Das Eindüsen derartigen ggf. noch schwefelwasserstoffhältigen Dampfes in die im geschlossenen System enthaltene Fließbett-Gegenstrahlmühle führt gleichzeitig dazu, daß weitere Mengen an Schwefelwasserstoff im Mahlraum abgebunden werden können. Der Druck im Mahlraum kann hiebei unteratmosphärischen Druck und Werte bis 0,1 bar erreichen, wodurch ein besonders hoher Wirkungsgrad erzielt wird.

Die Erfindung wird nachfolgend anhand von in der Zeichnung schematisch dargestellten Ausführungsbeispielen näher erläutert. In dieser zeigen Fig. 1 eine erste Ausbildung, bei welcher das Granulat in die Wirbelschicht der Fließbett-Gegenstrahlmühle eingebracht wird, welche mit Dampf betrieben wird und Fig. 2 eine schematische Darstellung eines Feststoff-Injektors für das unmittelbare Einbringen des abgeschlämmten Granulates mit dem Dampf als Treibdampf in das Fließbett.

In Fig. 1 ist mit 1 ein druckfester Behälter bezeichnet, welcher durch einen Deckel 2 druckfest verschließbar ist. Im Deckelbereich des Behälters 1 ist eine Pfanne 3 für die Aufnahme von flüssiger Schmelze um eine Achse 4 schwenkbar angeordnet. Durch Verschwenken der Schlackenpfanne 3 kann Schlacke im freien Fall über einen Schlackenschacht 20 in den unteren Bereich des druckfesten Behälters gegossen werden, in welchen Druckwasser über eine Leitung 5 eingebracht wurde. Die Schlacke wird im Wasserbad 6 granuliert und kann über einen Granulatabschlämmer 7 und die Leitung 8 in eine nachfolgende Fließbett-Gegenstrahlmühle 9 übergeführt werden.

Im Bereich des Schachtes 20 kann der durch Einbringen der Schmelze in das Wasser entstehende Sattdampf getrocknet und ggf. teilweise überhitzt werden, wobei dieser Dampf als Trockendampf über die Leitung 10 im Kopfbereich des druckfesten Behälters 1 abgezogen werden kann. Der Trockendampf kann in der Folge über einen Überhitzer 11, welcher mit Zusatzbrennstoff betrieben ist, weiter erhitzt werden und in die Ringleitung 12 zu den Düsen 13 der Fließbett-Gegenstrahlmühle 9 geleitet werden. Der Dampf entspannt in der Mühle, wobei in der Wirbelschicht ein intensiver Mahleffekt auf das über die Leitung 8 auf das Fließbett aufgebrachte Granulat ausgeübt wird. Das Feingut kann über einen Sichter 14 und eine Leitung 15 ausgebracht werden. Am Boden der Fließbett-Gegenstrahlmühle kann über eine Leitung 17 Kühlmittel zugeführt werden.

Ggf. mit dem Feingut ausgetragener Schwefelwasserstoff kann in einfacher Weise vom Dampf getrennt werden und durch Verbrennung zu Schwefel aus dem Dampfstrom abgetrennt werden.

Bei der Detaildarstellung nach Fig. 2 gelangt das über die Leitung 8 vom Granulatabschlämmer zugeführte Granulat in einen Feststoff-Injektor 18, welchem Treibdampf über die Leitung 19 zugeführt wird. Dieser Treibdampf kann unmittelbar dem Kopf des druckfesten Behälters 1 über die Leitung 10 entnommen werden. Der Treibdampf kann aber auch über den Erhitzer 11 und/oder einen nicht dargestellten Trockendampfverdichter geführt werden, bevor er in den Feststoff-Injektor eingebracht wird. Das Granulat wird aus dem Injektor in den Mahlraum 16 der Fließbett-Gegenstrahlmühle 9 eingebracht, wodurch ein besonders hoher Wirkungsgrad erzielt wird. Auch hier wird die Umwandlungsenthalpie des Treibdampfes im Fließbett für die Mahlarbeit genutzt, wobei für eine raschere Druckverringerung im Mahlraum auch Wasser in diesen eingedüst werden kann.

## Patentansprüche

1. Verfahren zum Granulieren und Zerkleinern von schmelzflüssigem Material, wie z.B. Hochofenschlacken, bei welchem die Schmelze in Wasser eingetragen wird und das erstarrte Granulat ausgetragen wird, **dadurch gekennzeichnet, daß** das Wasser in einem druckfesten Reaktionsraum vorgelegt wird, daß der Reaktionsraum unter einem Dampfdruck von mehr als 2,5 bar, insbesondere mehr als 5 bar, gesetzt wird, daß das erstarrte Granulat abgeschlämmt und in eine Strahlmühle (9) übergeführt wird und daß die Strahlmühle (9) mit Dampf betrieben wird.

2. Verfahren nach Anspruch 1, **dadurch gekennzeichnet, daß** der im Reaktionsraum gebildete Dampf im Gegenstrom zum flüssigen Schlackenstrahl überhitzt wird und in eine Fließbett-Gegenstrahlmühle (9) eingedüst und entspannt wird.

3. Verfahren nach Anspruch 1 oder 2, **dadurch gekennzeichnet, daß** der aus dem Reaktionsraum abgezogene Dampf vor der Strahlmühle (9) über eine Nacherhitzung mit Zusatzbrennstoffen geführt wird.

4. Verfahren nach Anspruch 1, 2 oder 3, **dadurch gekennzeichnet, daß** das im Reaktionsraum gebildete Granulat über eine Druckschleuse ausgebracht und abgeschlämmt wird und in eine Fließbett-Strahlmühle (9) mit Dampf als Treibgas eingedüst wird.

5. Vorrichtung zur Durchführung des Verfahrens nach einem der Ansprüche 1 bis 4, **dadurch gekennzeichnet, daß** in einem druckfest verschließbaren Behälter (1) eine schwenkbare Pfanne (3) für die Aufnahme der Schmelze angeordnet ist, daß an den druckfesten Behälter (1) eine Druckwasserleitung (5) angeschlossen ist, daß am Boden des Behälters ein Granulat-Abschlämmer (7) angeordnet ist, welcher über eine Leitung (8) mit einer Strahlmühle (9) verbunden ist und daß an den druckfest verschließbaren Behälter (1) eine Leitung (10) für den gebildeten Dampf angeschlossen ist, welche mit Düsen (13) der Strahlmühle (9) verbunden ist.

6. Vorrichtung nach Anspruch 5, **dadurch gekennzeichnet, daß** in die Dampfleitung ein Überhitzer (11) und/oder Verdichter eingeschaltet ist.

7. Vorrichtung nach Anspruch 5 oder 6, **dadurch gekennzeichnet, daß** die Dampfleitung an als Feststoff-Injektoren (18) ausgebildete Düsen für den Eintrag des abgeschlämmten Granulates in eine Fließbett-Strahlmühle (9) angeschlossen ist.

8. Vorrichtung nach einem der Ansprüche 5 bis 7, **dadurch gekennzeichnet, daß** zwischen Schlackenpfanne (3) und dem Wasser enthaltenden Teil des Reaktionsraumes ein Schacht (20) mit den Schlackenstrahldurchmesser übersteigendem Querschnitt angeordnet ist.

## Claims

1. A method for granulating and disintegrating molten material such as, e.g., blast furnace slag, in which the melt is charged into water and the solidified granulates are discharged, **characterized in that** water is prefilled into a pressure-proof reaction chamber, the reaction chamber is set under a vapour pressure of more than 2.5 bars, in particular more than 5 bars, the solidified granulates are scoured and transferred into a jet mill (9) and the jet mill (9) is operated by vapour.

2. A method according to claim 1, **characterized in that** the vapour formed in the reaction chamber is superheated in counterflow to the liquid slag jet and injected into a fluidized-bed counterjet mill (9) and expanded.

3. A method according to claim 1 or 2, **characterized in that** the vapour drawn off the reaction chamber is conducted through a secondary heating by the aid of additional fuels prior to entering the jet mill (9).

4. A method according to claim 1, 2 or 3, **characterized in that** the granulates formed in the reaction chamber are discharged via a pressure sluice and scoured and injected into a fluidized-bed jet mill (9) with vapour being used as the propellant.

5. A device for carrying out the method according to any one of claims 1 to 4, **characterized in that** a pivotal ladle (3) is arranged in a vessel (1) capable of being closed in a pressure-proof manner and adapted to receive the melt, a pressure water duct (5) is connected to the pressure-proof vessel (1), a granulate scouring means (7) is arranged on the bottom of the vessel and connected with a jet mill (9) via a duct (8), and a duct (10) for the formed vapour is connected to the vessel (1) capable of being closed in a pressure-proof manner, said duct being connected with nozzles (13) of the jet mill (9).

6. A device according to claim 5, **characterized in that** a superheater (11) and/or a condenser is arranged in the vapour duct.

7. A device according to claim 5 or 6, **characterized in that** the vapour duct is connected to nozzles designed as solids injectors (18) and arranged to charge the scoured granulates into a fluidized-bed jet mill (9).

8. A device according to any one of claims 5 to 7, **characterized in that** a shaft (20) having a cross section exceeding that of the slag jet is arranged between the slag ladle (3) and the water-containing part of the reaction chamber.

## Revendications

1. Procédé de granulation et de désintégration d'une matière en fusion, comme par exemple des scories de haut fourneau, selon lequel la masse fondue est introduite dans de l'eau et le granulat solidifié en est évacué, **caractérisé en ce que** l'eau est présente dans une chambre de réaction résistante à la pression, **en ce que** la chambre de réaction est placée sous une pression de vapeur de plus de 2,5 bars, en particulier de plus de 5 bars, **en ce que** le granulat solidifié est débourbé et transféré dans un broyeur à jets (9) et **en ce que** le broyeur à jets (9) opère avec de la vapeur.

2. Procédé selon la revendication 1, **caractérisé en ce que** la vapeur formée dans la chambre de réaction est surchauffée dans son trajet à contre-courant du jet de scories liquides et est injectée et détendue dans un broyeur à jets antagonistes et à lit fluidisé (9).

3. Procédé selon la revendication 1 ou 2, **caractérisé en ce qu'**en amont du broyeur à jets (9), la vapeur extraite de la chambre de réaction est amenée à passer par un réchauffage à l'aide de combustibles d'apport.

4. Procédé selon la revendication 1, 2 ou 3, **caractérisé en ce que** le granulat, formé dans la chambre de réaction, est retiré et débourbé au travers d'un sas de décompression et est injecté dans un broyeur à jets et à lit fluidisé (9) ayant de la vapeur comme gaz propulseur.

5. Dispositif pour la mise en oeuvre du procédé selon l'une des revendications 1 à 4, **caractérisé en ce que** dans un récipient (1), obturable d'une manière résistant à la pression, est disposée une poche basculante (3) destinée à recevoir la masse fondue, **en ce qu'**au récipient (1) résistant à la pression est raccordée une conduite d'eau sous pression (5), **en ce qu'**au fond du récipient est disposé un débourbeur de granulat (7), qui est relié à un broyeur à jets (9) par l'intermédiaire d'une conduite (8), et **en ce qu'**au récipient (1), obturable d'une manière résistant à la pression, est raccordée une conduite (10) pour la vapeur formée, qui est reliée à des buses (13) du broyeur à jets (9).

6. Dispositif selon la revendication 5, **caractérisé en ce qu'**un surchauffeur (11) et/ou un condenseur est inséré dans la conduite de vapeur.

7. Dispositif selon la revendication 5 ou 6, **caractérisé en ce que** Ia conduite de vapeur est raccordée à des buses conçues sous forme d'injecteurs de substances solides (18), destinées à l'introduction du granulat débourbé dans un broyeur à jets et à lit fluidisé (9).

8. Dispositif selon l'une des revendications 5 à 7, **caractérisé en ce qu'**entre la poche à scories (3) et la partie de la chambre de réaction qui contient de l'eau, est disposée une cheminée (20) dont la section transversale excède le diamètre du jet de scories.
